# FASCICULE DE BREVET EUROPEEN

(11) **EP 0 070 213 B1**
(45) Date de publication et mention de la délivrance du brevet: **02.01.1986**
(21) Numéro de dépôt: 82401143.1
(22) Date de dépôt: 22.06.1982
(51) Int. Cl.: G21F 9/08

(54) **Procédé de traitement d'effluents aqueux basiques contenant du plutonium et éventuellement de l'uranium**
Verfahren zur Behandlung von basischen Abwässern, die Plutonium und gegebenenfalls Uranium enthalten
Process for treating aqueous basic effluents containing plutonium and possibly uranium

(30) Priorité: 24.06.1981 FR 8112408
(43) Date de publication de la demande: 19.01.1983
(73) Titulaire: COMMISSARIAT A L'ENERGIE ATOMIQUE Etablissement de Caractère Scientifique Technique et Industriel, 75015 Paris (FR)
(72) Inventeur: Aspart, Alain, F-75012 Paris (FR); Guillaume, Bernard, F-91350 Grigny (FR); Moulin, Jean-Paul, F-78390 Bois d'Arcy (FR)
(74) Mandataire: Mongrédien, André

## Description

La présente invention, a pour objet un procédé de traitement d'effluents aqueux basiques contenant du plutonium et éventuellement de l'uranium, utilisable en particulier pour traiter les effluents aqueux obtenus par lavage alcalin des solvants organiques utilisés dans les installations de retraitement de combustibles nucléaires irradiés.

Dans les installations de retraitement de combustibles nucléaires irradiés, on utilise généralement des solvants organiques pour extraire le plutonium et l'uranium à partir des solutions nitriques de dissolution des combustibles irradiés. Après cette étape d'extraction dans le solvant organique, on récupère l'uranium et le plutonium par réextraction sélective dans des solutions aqueuses, puis on traite le solvant organique pour le purifier et le décontaminer avant de le recycler au stade d'extraction de l'uranium et du plutonium.

Généralement, le traitement de purification du solvant comprend une étape de lavage alcalin réalisée par exemple au moyen d'une solution de carbonate de sodium. Lorsque le solvant est du phosphate de tributyle, cette étape de lavage alcalin par une solution de carbonate de sodium permet, d'une part, d'extraire dans la solution aqueuse, l'acide dibutylphosphorique [(DBP)-H⁺] qui est le principal produit de dégradation du phosphate de tributyle et, d'autre part, de maintenir en solution aqueuse les ions de métaux lourds, en particulier d'uranium, de zirconium et notamment de plutonium, grâce aux propriétés complexantes de l'ion carbonate.

On obtient ainsi, à la suite de cette étape de lavage alcalin, des effluents radioactifs qui contiennent en solution des traces de plutonium et d'uranium. Afin d'assurer dans de bonnes conditons le traitement ultérieur de ces effluents radioactifs, il est préférable de les concentrer par évaporation pour diminuer ainsi le volume d'effluents à traiter.

Cependant, la concentration par évaporation à la pression atmosphérique d'effluents de ce type a un inconvénient majeur : il se produit au cours de l'évaporation une précipitation partielle mais relativement importante (50 % environ) du plutonium initialement en solution, ce qui présente certains dangers en raison de la possibilité d'accumuler une masse critique de plutonium aussi bien dans l'évaporateur que dans les dispositifs de stockage et de transport des effluents concentrés.

La présente invention a précisément pour objet un procédé de traitement d'effluents aqueux basiques contenant en solution soit du plutonium soit du plutonium et de l'uranium, qui permet de diminuer le volume de ces effluents tout en évitant une précipitation du plutonium.

A cet effet, le procédé de l'invention se caractérise en ce que l'on concentre lesdits effluents par évaporation sous pression réduite, à une température inférieure à 80 °C pour éviter la précipitation du plutonium.

Avantageusement, on réalise l'évaporation des effluents à une pression de 67 500 à 72 900 Pa.

En réalisant, selon l'invention, une concentration des effluents par chauffage sous pression réduite, on peut ainsi obtenir une évaporation tout en limitant la température de la solution de façon à éviter la précipitation du plutonium.

En effet, des expériences effectuées sur différentes solutions de plutonium en milieu carbonate ont montré que la précipitation du plutonium lors de l'évaporation ne résultait pas d'une saturation de la solution, mais qu'elle était due à l'effet de la température utilisée pour obtenir cette évaporation.

Comme le montre les résultats du tableau 1 ci-joint, la solubilité du plutonium dans des solutions de carbonate à la température ambiante, est très supérieure à la concentration en plutonium que l'on peut atteindre dans des effluents aqueux basiques concentrés par évaporation sous pression atmosphérique.

Par ailleurs, des expériences menées en portant, pendant des durées déterminées, des solutions de plutonium en milieu carbonate à différentes températures, ont montré que la précipitation du plutonium dépendait surtout de la température. Les résultats de ces expériences sont donnés dans le tableau 2 ci-joint, pour deux solutions dénommées respectivement solution 1 et solution Il, la solution 1 ayant une teneur initiale en NaHC0₃ de 0,4 M et ayant été portée à chaque température pendant une durée de deux heures, et la solution Il ayant des teneurs initiales en NaHC0₃ de 0,4 M et en Na₂C0₃ de 0,44 M, et ayant été portée à chaque température pendant une durée de 4 heures.

Ainsi, la solubilité du plutonium en milieu carbonate décroît fortement lorsque la température atteint 90 °C, ce qui est dû vraisemblablement au fait que l'élévation de la température favorise le déplacement du plutonium de ses complexes carbonates par hydrolyse. D'autre part, la vitesse de dissolution du précipité de plutonium ainsi formé est sans doute trop lente à froid dans les solutions de carbonate. Ceci ne permet pas d'assurer une remise en solution du plutonium précipité.

Aussi en limitant, selon l'invention, la température utilisée lors de l'évaporation, on évite la précipitation du plutonium et l'on peut obtenir ainsi des solutions concentrées en plutonium.

Le procédé de l'invention s'applique particulièrement au traitement d'effluents aqueux contenant du carbonate de sodium, et éventuellement de l'hydrogénocarbonate de sodium et du nitrate de sodium.

Avantageusement, selon l'invention, on réalise l'évaporation sous pression réduite en chauffant la solution pendant une durée telle qu'on obtient un facteur de concentration des effluents au moins égal à 6.

D'autres avantages et caractéristiques de l'invention apparaîtront mieux à la lecture des exemples suivants donnés bien entendu à titre illustratif et non limitatif.

### Exemple 1

Cet exemple concerne le traitement d'effluents aqueux basiques ayant la composition suivante :
[Na⁺] = 0,5 M ; [CO₃²⁻] = 0,013 M ; [HCO₃⁻] = 0,38 M ; [NO₃⁻] = 0,1 M ; [Pu] = 85 mg.l⁻¹; [U] = 1,03 g.l⁻¹; [DBP-] = 1 g.l⁻¹

On concentre ces effluents en opérant à une température de 58 °C, sous une pression de 67 500 Pa, et on poursuit l'évaporation jusqu'à l'obtention de différents facteurs de concentration.

On mesure dans chaque cas, les quantités de plutonium et d'uranium, qui sont sous forme de précipité et qui sont en solution.

Les résultats obtenus sont donnés dans le tableau 3 ci-joint.

Au vu de ce tableau, on constate que pour un facteur de concentration de 6, on n'observe aucune précipitation du plutonium. Avec un facteur de concentration sensiblement égal à 6, la composition de la solution concentrée est approximativement la suivante :
[Pu] = 0,56 g.l-1 ; [U] = 6,4 g.l⁻¹; [DBP-] = 6 g.I-¹ [Na⁺] = 3 M

Enfin, on remarque que lorsqu'on effectue l'évaporation jusqu'à l'obtention d'un facteur de concentration égal à 8, la quantité de plutonium précipité ne représente qu'environ 1 % du plutonium total.

### Exemple 2

Cet exemple concerne le traitement d'effluents aqueux basiques ayant la composition suivante :
[Na⁺] = 0,6 M ; [CO₃^{2]}=0,11 M ; [HCO₃⁻] = 0,21 M ; [NO₃⁻~ ≃ 0,2 M ; [Pu] = 0,37 mg.l⁻¹; [U] = 1,87 g.l⁻¹; [DBP] = 10 g.l⁻¹

On concentre cette solution par évaporation en opérant sous une pression de 70875 Pa, à une température de 60 °C, et on poursuit l'évaporation jusqu'à l'obtention de facteurs de concentration allant de 2 à 8.

Pour ces différents facteurs de concentration, on détermine les teneurs en plutonium et en uranium présents sous forme de précipité et en solution. Les résultats obtenus sont donnés dans le tableau 4 ci-joint.

Ces résultats montrent qu'on peut atteindre un facteur de concentration de 6 sans observer la formation d'un précipité de plutonium.

La concentration de la solution qui correspond à ce facteur de concentration de 6 est approximativement la suivante :
[Pu] = 2,2 mg.l⁻¹; [U] = 5,3 g.l⁻¹; [DBP-] = 60 g.l⁻¹; [Na⁺] = 3 M

Comme précédemment pour un facteur de concentration de 8, le plutonium précipite à raison de 1 % du plutonium total.

### Exemple 3

Cet exemple concerne le traitement d'effluents basiques obtenus au cours du retraitement expérimental de combustibles nucléaires de type PWR (Borselle) dans la chaîne Cyrano. Ces effluents ont la composition suivante :
[Na⁺] = 0,86 M ; [CO₃²⁻] = 0,163 M ; [HCO₃⁻]= 0,045 M ; [NO₃⁻] ≃ 0,5 M ; [U] = 1,52 g.l⁻¹; [Pu] = 8,0 mg.l-¹ ; [DPB] 2 60 mg.I-¹

et ils présentent une activité βγ de 100 µCi.l⁻¹.

On sépare ces effluents en deux lots et on soumet le premier lot à une concentration par évaporation à la pression atmosphérique et le second lot à une concentration par évaporation sous pression réduite en opérant sous une pression de 72900 Pa et à une température de 62 °C.

Pour le premier lot, on poursuit l'évaporation jusqu'à l'obtention de facteurs de concentration allant de 1 à 6 et pour le second lot on poursuit l'évaporation jusqu'à l'obtention de facteurs de concentration allant de 1 à 12.

Comme précédemment, on mesure les teneurs en uranium et en plutonium des solutions ainsi que les teneurs en uranium et plutonium des précipités. Les résultats obtenus avec le premier lot et avec le second lot sont donnés respectivement dans les tableaux 5 et 6 ci-joints.

Au vu de ces résultats, on constate que lorsqu'on opère sous pression atmosphérique, la précipitation du plutonium se produit quel que soit le facteur de concentration et qu'elle affecte 40 à 50 % du plutonium total.

En revanche, lorsque l'évaporation est effectuée sous pression réduite, on n'observe aucune précipitation du plutonium jusqu'à l'obtention d'un facteur de concentration de 8. On précise que la composition de la solution concentrée qui correspond à un facteur de concentration égal à 8, est approximativement la suivante :
[Pu] = 83 mg.l⁻¹; [U] = 12 g.I-¹ ; [DBP-] = 0,48 g.l⁻¹; [Na⁺] = 6,9 M

et son activité βγ de 0,8 mCi.1-¹.

Lorsque le facteur de concentration atteint la valeur 10, on observe la formation d'un léger précipité. Cependant, ce dernier ne contient pas de plutonium à la précision des mesures près. Enfin, pour un facteur de concentration de 12, le précipité qui se forme contient 6 % du plutonium total.

Ainsi, le fait de réaliser selon l'invention la concentration des effluents par évaporation sous pression réduite, à une température inférieure à 80 °C, permet de réaliser la concentration de ces effluents jusqu'à l'obtention d'un facteur de concentration au moins égal à 6 sans qu'il se produise une précipitation du plutonium.

Il semble que la précipitation qui intervient ensuite est vraisemblablement due à la saturation en uranium de la solution, ce dernier élément entraînant probablement le plutonium dans sa précipitation.

### (Voir tableaux pages 5 à 10)

## Revendications

1. Procédé de traitement d'effluents aqueux basiques contenant en solution soit du plutonium, soit du plutonium et de l'uranium, caractérisé en ce que l'on concentre lesdits effluents par évaporation sous pression réduite à une température inférieure à 80 °C.

2. Procédé selon la revendication 1, caractérisé en ce que l'on réalise l'évaporation des effluents à une pression de 67500 à 72900 Pa.

3. Procédé selon l'une quelconque des revendications 1 et 2, caractérisé en ce que lesdits effluents comprennent du carbonate de sodium.

4. Procédé selon l'une quelconque des revendications 1 à 3, caractérisé en ce que lesdits effluents comprennent de l'hydrogénocarbonate de sodium.

5. Procédé selon l'une quelconque des revendications 1 à 4, caractérisé en ce que lesdits effluents comprennent du nitrate de sodium.

6. Procédé selon l'une quelconque des revendications 1 à 5, caractérisé en ce que l'évaporation pratiquée par ébullition sous pression réduite permet d'atteindre un facteur de concentration au moins égal à 6, sans précipitation détectable de plutonium.

## Claims

1. Process for the treatment of aqueous basic effluents containing in solution either plutonium, or both plutonium and uranium, characterized in that said effluents are concentrated by evaporation at reduced pressure, at a temperature below 80 °C.

2. Process according to Claim 1, characterized in that evaporation of the effluents is carried out at a pressure of 67500 to 72900 Pa.

3. Process according to either of Claims 1 and 2, characterized in that said effluents comprise sodium carbonate.

4. Process according to any one of Claims 1 to 3, characterized in that said effluents comprise sodium hydrogen carbonate.

5. Process according to any one of Claims 1 to 4, characterized in that said effluents comprise sodium nitrate.

6. Process according to any one of Claims 1 to 5, characterized in that evaporation by boiling under reduced pressure, permits a concentration factor of at least 6 to be achieved without detectable precipitation of plutonium.

## Patentansprüche

1. Verfahren zur Behandlung von basischen Abwässern, die entweder Plutonium oder Plutonium und Uran gelöst enthalten, dadurch gekennzeichnet, daß man die Abwässer durch Eindampfen unter vermindertem Druck bei einer Temperatur unterhalb 80 °C konzentriert.

2. Verfahren nach Anspruch 1, dadurch gekennzeichnet, daß man das Eindampfen der Abwässer bei einem Druck von 67 500 bis 72900 Pa durchführt.

3. Verfahren nach einem der Ansprüche 1 und 2, dadurch gekennzeichnet, daß die Abwässer Natriumcarbonat enthalten.

4. Verfahren nach einem der Ansprüche 1 bis 3, dadurch gekennzeichnet, daß die Abwässer Natriumhydrogencarbonat enthalten.

5. Verfahren nach einem der Ansprüche 1 bis 4, dadurch gekennzeichnet, daß die Abwässer Natriumnitrat enthalten.

6. Verfahren nach einem der Ansprüche 1 bis 5, dadurch gekennzeichnet, daß das durch Sieden unter vermindertem Druck erfolgte Eindampfen die Erreichung eines Konzentrationsfaktors von mindestens 6 ohne erkennbare Ausfällung von Plutonium erlaubt.
